# DEMANDE DE BREVET EUROPEEN

(11) **EP 4 764 114 A1**
(43) Date de publication de la demande: **24.06.2026**
(21) Numéro de dépôt: 25226660.6
(22) Date de dépôt: 23.12.2025
(51) Int. Cl.: E04F 15/02, E04F 15/024

(54) **PROCÉDÉ D ABOUTAGE DE LAMES ET ENSEMBLE DE PAREMENT**

(30) Priorité: 23.12.2024 FR 2415166
(71) Demandeur: Woodesign, 06600 Antibes (FR)
(72) Inventeur: BOSCHIAN, Louis, 06410 Biot (FR)
(74) Mandataire: Hautier IP

(57) **Abrégé**

L'invention concerne un procédé d'aboutage de lames à partir de :
• deux lambourdes ;
• une lame support (1) présentant au moins une lèvre inférieure (111) ;
• deux lames à abouter (2) présentant chacune au moins une lèvre inférieure ; et
• une pièce de jonction (5) comprenant deux rainures ;
le procédé d'aboutage comprenant les étapes de :
• fixer une rainure de la pièce de jonction (5) sur la lèvre inférieure de la lame support (1), la pièce de jonction (5) étant disposée entre les lambourdes ;
• insérer les lèvres inférieure des lames à abouter (2, 3) dans la rainure de la pièce de jonction (5), la pièce de jonction (5) étant ainsi supportée uniquement par la lame support (1) et les lames à abouter (2, 3).

## Description

### DOMAINE TECHNIQUE

La présente invention concerne l'aboutage de lames, en matière naturelle ou composite, pour former une vêture ou un platelage, telle qu'un habillage, un bardage un parement ou une terrasse, sur une structure d'appui pouvant comprendre des lambourdes ou des profilés.

### ETAT DE LA TECHNIQUE

Dans le domaine des vêtures, et plus particulièrement des terrasses, il existe de nombreuses solutions pour permettre l'alignement et le maintien en position des lames contre des profilés ou des lambourdes.

La pose d'une vêture sur des lambourdes s'effectue généralement à partir d'une première extrémité de la surface à recouvrir jusqu'à une deuxième extrémité. Les lambourdes sont disposées sur la surface à couvrir en étant orientées parallèlement les uns aux autres. Plusieurs lames sont ensuite fixées contre ces lambourdes en étant orientées perpendiculairement aux lambourdes.

Une difficulté intervient généralement lorsque deux lames sont aboutées l'une contre l'autre. L'aboutement correspond à la mise en contact des bouts des deux lames, également désignées en tant que « extrémités ». En l'absence d'un renfort structurel adéquat, les extrémités peuvent rompre ou s'affaisser, notamment sous le poids d'un objet disposé sur l'extrémité de la lame. Le problème se pose également lorsque les talons de personnes ou les pieds de chaises viennent régulièrement appuyer sur ces extrémités. Afin de fournir une solidité structurelle à l'ensemble, il est courant d'avoir recourt à une lambourde supplémentaire disposée sous la jointure entre les bouts aboutés. De la sorte les extrémités, reposant sur la lambourde supplémentaire, ne risque pas de s'effondrer. Il est également courant d'agencer les bouts de lames et/ou les lambourdes de sorte qu'il y ait une lambourde sous chaque lame, à proximité immédiate des bouts. Chaque extrémité est ainsi correctement supportée par une des lambourdes. La vêture ainsi formée est robuste notamment au niveau des zones d'aboutage des lames.

En pratique, la pose d'une vêture, d'une terrasse ou de parements robustes avec ses lambourdes et ses lames s'avère relativement longue et coûteuse.

Il existe donc un besoin de supprimer ou de limiter ces inconvénients. En particulier, il existe un besoin consistant à rendre plus rapide et moins coûteux la pose des parements.

### RESUME

Pour atteindre cet objectif, l'invention prévoit un procédé d'aboutage de lames à partir de :
- une première lambourde et une deuxième lambourde voisines l'une de l'autre ;
- une lame support présentant un chant, ledit chant présentant au moins une lèvre inférieure et présentant préférentiellement une gorge séparant, au moins en partie, le chant en une lèvre inférieure et une lèvre supérieure ;
- une première lame à abouter et une deuxième lame à abouter, les deux lames à abouter présentant chacune un bout et au moins un premier chant, ledit premier chant de chaque lame à abouter présentant au moins une lèvre inférieure et préférentiellement une gorge séparant, au moins au voisinage du bout, le premier chant en une lèvre inférieure et une lèvre supérieure ; et
- une pièce de jonction comprenant une première rainure et une deuxième rainure et préférentiellement une membrure supérieure, les deux rainures étant disposées dos à dos, la membrure supérieure formant préférentiellement une paroi de la première rainure et une paroi de la deuxième rainure, la membrure supérieure étant préférentiellement configurée pour coopérer avec la gorge de la lame support s'il y a lieu, la première rainure étant configurée pour coopérer avec la lèvre inférieure de la lame support, la membrure supérieure étant préférentiellement configurée pour coopérer avec chacune des gorges des première et deuxième lames à abouter s'il y a lieu et la deuxième rainure étant configurée pour coopérer avec chacune des lèvres inférieures des premiers chants des première et deuxième lames à abouter.

Le procédé d'aboutage comprend les étapes suivantes :
- fixer la lame support sur les première et deuxième lambourdes ;
- fixer la pièce de jonction sur la lame support en insérant la première rainure de la pièce de jonction sur la lèvre inférieure de la lame support et en insérant préférentiellement la membrure supérieure de la pièce de jonction dans la gorge de la lame support s'il y a lieu, la pièce de jonction étant disposée entre la première lambourde et la deuxième lambourde ;
- fixer la première lame à abouter sur la pièce de jonction en insérant la lèvre inférieure du premier chant de la première lame à abouter dans la deuxième rainure de la pièce de jonction et en insérant préférentiellement la membrure supérieure de la pièce de jonction dans la gorge de la première lame à abouter s'il y a lieu, en laissant libre une portion de la deuxième rainure de la pièce de jonction, la première lame à abouter reposant sur la première lambourde ;
- fixer la deuxième lame à abouter sur la pièce de jonction en insérant la lèvre inférieure du premier chant de la deuxième lame à abouter dans la portion libre de la deuxième rainure de la pièce de jonction et en insérant préférentiellement la membrure supérieure de la pièce de jonction dans la gorge de la deuxième lame à abouter s'il y a lieu, la deuxième lame à abouter reposant sur la deuxième lambourde ;
- la pièce de jonction est uniquement portée par la lame support et les première et la deuxième lames à abouter.

Les lames à abouter sont toutes deux insérées dans la même rainure de la pièce de jonction. Les lèvres inférieures sont alignées l'une avec l'autre, tant en hauteur que latéralement résultant dans un bon alignement des lames à abouter. Dans le cas où la pièce de jonction présente une membrure supérieure, cette dernière s'étend de la gorge de la première lame à abouter jusqu'à la gorge de la deuxième lame à abouter. Leurs gorges sont ainsi également alignées l'une avec l'autre, tant en hauteur que latéralement résultant dans un alignement amélioré des lames à abouter. Les bouts des lames se font face, réalisant bien un aboutage des deux lames. Comme les lèvres inférieures sont dans la même rainure, les bouts des deux lames peuvent être mis en contact ou laissés légèrement séparés.

Une force appliquée au niveau de la jointure entre les bouts des deux lames est au moins reportée sur la deuxième rainure de la pièce de jonction et préférentiellement sur la membrure supérieure de la pièce de jonction. Cet effort est alors transmis sur la lame support et en particulier sur sa lèvre inférieure de la lame support. Cet effort reporté se reporte à son tour sur les lambourdes sur lesquelles la lame support est fixée. La lame support évite alors que les extrémités des lames ne s'effondrent. La mise en œuvre de la pièce de jonction ainsi que l'agencement des lames entre elles permet d'offrir une stabilité structurelle à l'ensemble.

Il n'est donc pas nécessaire de placer une ou plusieurs lambourdes sous la jointure entre les bouts des deux lames ou au voisinage immédiat de ces bouts. Cela simplifie le montage des lames sur les lambourdes tout en offrant une solidité structurelle suffisante. De plus, le temps nécessaire à la réalisation de la vêture est considérablement réduit. Son coût l'est tout autant puisque l'on évite la fourniture et la pose de lambourdes de jonction sous les aboutages.

L'invention concerne également un ensemble pour vêture, susceptible d'être obtenu au moyen du procédé selon l'invention comprenant :
- une première lambourde et une deuxième lambourde voisines l'une de l'autre ;
- une lame support, présentant un chant présentant au moins une lèvre inférieure et préférentiellement une gorge séparant, au moins en partie, le chant en une lèvre inférieure et une lèvre supérieure ;
- une première lame à abouter et une deuxième lame à abouter, les deux lames à abouter présentant chacune un bout et un premier chant, ledit premier chant de chaque lame à abouter présentant au moins une lèvre inférieure et préférentiellement une gorge séparant, au moins au voisinage du bout, le premier chant en une lèvre inférieure et une lèvre supérieure ; et
- une pièce de jonction comprenant une première rainure, une deuxième rainure et préférentiellement une membrure supérieure, les deux rainures étant disposées dos à dos, la membrure supérieure formant préférentiellement une paroi de la première rainure et une paroi de la deuxième rainure, la membrure étant préférentiellement configurée pour coopérer avec la gorge de la lame support s'il y a lieu, la première rainure étant configurée pour coopérer avec la lèvre inférieure de la lame support et la deuxième rainure étant configurée pour coopérer avec chacune des lèvres inférieures des premiers chants des première et deuxième lames à abouter.

En particulier, la lame support est fixée sur les première et deuxième lambourdes, la pièce de jonction est fixée sur la lame support, la membrure supérieure de la pièce de jonction étant préférentiellement insérée dans la gorge de la lame support s'il y a lieu, la première rainure de la pièce de jonction étant insérée sur la lèvre inférieure de la lame support, la pièce de jonction étant disposée entre la première lambourde et la deuxième lambourde, la première lame à abouter étant fixée sur la pièce de jonction, la membrure supérieure de la pièce de jonction étant préférentiellement insérée dans la gorge de la première lame à abouter, la lèvre inférieure du premier chant de la première lame à abouter étant insérée dans une première partie de la deuxième rainure de la pièce de jonction, la première lame reposant sur la première lambourde, la deuxième lame à abouter étant fixée sur la pièce de jonction, la membrure supérieure de la pièce de jonction étant préférentiellement insérée dans la gorge de la deuxième lame à abouter, la lèvre inférieure du premier chant de la deuxième lame à abouter étant insérée dans une deuxième partie de la deuxième rainure de la pièce de jonction, la deuxième lame reposant sur la deuxième lambourde, la pièce de jonction est uniquement portée par la lame support et les première et deuxième lames à abouter.

### BREVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente un exemple d'étape d'un procédé d'aboutage selon l'invention.
Les figures 2a, 2b représentent un exemple, en perspective et en coupe, d'une pièce de jonction telle que pouvant être mise en œuvre dans l'étape de la figure 1.
Les figures 3, 4a et 4b représentent schématiquement un exemple, en perspective et en coupe, d'une lame support, d'une première lame à abouter et d'une pièce de jonction telles que pouvant être mises en œuvre dans l'étape de la figure 1.
La figure 5 représente un premier mode de réalisation d'un ensemble pour vêture selon l'invention, pouvant être obtenu grâce au procédé d'aboutage selon l'invention. Cette figure représente également une étape complémentaire du procédé d'aboutage pouvant mener au deuxième mode de réalisation de l'ensemble illustré par la figure 5.
La figure 6 représente un deuxième mode de réalisation d'un ensemble selon l'invention.
La figure 7 représente un exemple de mise en œuvre d'un procédé d'aboutage selon l'invention.
Les figures 8 et 9 représentent un autre exemple, de manière isolée ou en utilisation avec des lames, une pièce de jonction telle que pouvant être mise en œuvre dans l'invention.
La figure 10 représente schématiquement, selon un couple, un exemple supplémentaire d'une pièce de jonction telle que pouvant être mise en œuvre dans l'invention.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques. En particulier les 1 à 6 ne sont pas représentatifs de la réalité.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
La pièce de jonction, comprenant notamment des première et deuxième rainures disposées dos à dos et configurées pour coopérer avec la lèvre de la lame support d'une part et chacune des lèvres des première et deuxième lames à abouter d'autre part, peut être remplacée par toute pièce de jonction configurée pour reporter un effort mécanique appliqué au niveau du bout de la première lame à abouter et/ou au niveau du bout de la deuxième lame à abouter, sur la lèvre de la lame support.

Avantageusement, les première et deuxième lames à abouter 2, 3 présentent chacune un deuxième chant 24, 34, ledit deuxième chant de chaque lame à abouter présentant une lèvre inférieure 241, 341 et préférentiellement une gorge 240, 340 séparant, au moins au voisinage du bout 21, 31, le deuxième chant en au moins une lèvre inférieure 241, 341 et une lèvre supérieure 242, 342.

Avantageusement, le procédé d'aboutage comprend un renforcement de l'aboutage à partir de :
- une lame support 1 additionnelle présentant un chant 12, ledit chant présentant une lèvre inférieure et préférentiellement une gorge séparant, au moins en partie, le chant en une lèvre inférieure et une lèvre supérieure ;
- une pièce de jonction 5 additionnelle comprenant une première rainure 51, une deuxième rainure 52 et préférentiellement une membrure supérieure 53, les deux rainures étant disposées dos à dos, la membrure supérieure formant une paroi de la première rainure et une paroi de la deuxième rainure, la membrure supérieure étant préférentiellement configurée pour coopérer avec chacune des gorges des deuxièmes chants des première et deuxième lames à abouter, la première rainure étant configurée pour coopérer avec chacune des lèvres inférieures des deuxième chants des lames à abouter, la membrure supérieure étant préférentiellement configurée pour coopérer avec la gorge de la lame support additionnelle, la deuxième rainure étant configurée pour coopérer avec la lèvre inférieure de la lame support additionnelle.

Avantageusement, le renforcement de l'aboutage comprenant les étapes suivantes :
- fixer la pièce de jonction additionnelle sur les première et deuxième lames à abouter en insérant la première rainure de la pièce de jonction additionnelle sur la lèvre inférieure du deuxième chant de la première lame à abouter et sur la lèvre inférieure du deuxième chant de la deuxième lame à abouter et en insérant préférentiellement la membrure supérieure de la pièce de jonction additionnelle dans la gorge du deuxième chant de la première lame à abouter et dans la gorge du deuxième chant de la deuxième lame à abouter, la pièce de jonction additionnelle étant disposée entre la première lambourde 41 et la deuxième lambourde 42 ;
- fixer 96 la lame support additionnelle sur la pièce de jonction additionnelle en insérant la lèvre inférieure de la lame support additionnelle dans la deuxième rainure de la pièce de jonction additionnelle et en insérant préférentiellement la membrure supérieure de la pièce de jonction additionnelle dans la gorge de la lame support additionnelle ;
- fixer 97 la lame support additionnelle sur les première et deuxième lambourdes ;
- la pièce de jonction additionnelle étant uniquement portée par la lame support additionnelle et les première et la deuxième lames à abouter.

Avantageusement, l'insertion de la première rainure 51 de la pièce de jonction 5 sur la lèvre inférieure 111 de la lame support 1 et préférentiellement l'insertion de la membrure supérieure 53 de la pièce de jonction 5 dans la gorge 110 de la lame support 1, sont réalisées par un déplacement de la pièce de jonction orienté perpendiculairement au chant 11 de la lame support.

Avantageusement, l'insertion de la lèvre inférieure 231 du premier chant 23 de la première lame à abouter 2 dans la deuxième rainure 51 de la pièce de jonction 5, et préférentiellement l'insertion de la membrure supérieure 53 de la pièce de jonction 5 dans la gorge 230 de la première lame à abouter 2, sont réalisés par un déplacement de la première lame à abouter orienté perpendiculairement au chant 11 de la lame support.

Avantageusement, l'ajustement entre la première rainure 51 de la pièce de jonction 5 et la lèvre inférieure 111 de la lame support 1 est configuré pour que la première rainure de la pièce de jonction et la lèvre inférieure de la lame support coopèrent par serrage, ledit ajustement étant préférentiellement choisi pour permettre une insertion de la lèvre inférieure de la lame support dans la première rainure de la pièce de jonction à la main ou au moyen d'un maillet manipulé par un utilisateur.

Avantageusement, l'ajustement entre :
- la deuxième rainure 52 de la pièce de jonction 5 et la lèvre inférieure 231 du premier chant 23 de la première lame à abouter 2 ; et
- la deuxième rainure 52 de la pièce de jonction et la lèvre inférieure 331 du premier chant 33 de la deuxième lame à abouter 3 ;
est configuré pour que :
- la deuxième rainure de la pièce de jonction et la lèvre inférieure du premier chant de la première lame à abouter coopèrent par serrage ; et
- la deuxième rainure de la pièce de jonction et la lèvre inférieure du premier chant de la deuxième lame à abouter coopèrent par serrage ;
ledit ajustement étant préférentiellement choisi permettre une insertion des lèvres inférieures des premier chants des première et deuxième lames à abouter dans la deuxième rainure de la pièce de jonction à la main ou au moyen d'un maillet manipulé par un utilisateur.

Avantageusement, la pièce de jonction 5 comprend une âme 54 séparant les deux rainures 51, 52, ladite âme formant une entretoise entre la lèvre inférieure 111 de la lame support 1 et les lèvres inférieure 231, 331 des premiers chants 23, 33 des première et deuxième lames à abouter 2, 3.

Avantageusement, les, respectivement, première et deuxième rainures 51, 52 de la pièce de jonction 5 comprennent des dents 55 configurées pour mordre dans, respectivement, la lèvre inférieure 111 de la lame support 1 et les lèvres inférieures 231, 331 des premiers chants 23, 33 des première et deuxième lames à abouter 2, 3.

Avantageusement, chaque dent 55 forme une arête ou une pointe s'étendant principalement selon une direction perpendiculaire à la direction principale d'extension de l'âme 54 de la pièce de jonction 5.

Avantageusement, la deuxième rainure 52 de la pièce de jonction 5 comprend une première protubérance 58 apte à former une entretoise entre les bouts 21, 32 des première et deuxième lames à abouter 2, 3, ladite première protubérance séparant la deuxième rainure en deux portions.

Avantageusement, la pièce de jonction 5 comprend une deuxième protubérance 57 apte à former une entretoise entre les bouts 21, 32 des première et deuxième lames à abouter 2, 3, ladite deuxième protubérance étant disposée sur la membrure supérieure 53 de la pièce de jonction.

Avantageusement, la pièce de jonction 5 comprend une membrure inférieure 56, s'étendant parallèlement à la membrure supérieure 53 de la pièce de jonction 5, la membrure inférieure de la pièce de jonction formant une autre paroi de la première rainure 51 et une autre paroi de la deuxième rainure 52, la membrure inférieure présentant une largeur L56 strictement supérieure à une largeur L53 de la membrure supérieure.

Avantageusement, la lame support 1, la première lame à abouter 2 et la deuxième lame à abouter 3 présentent des sections, considérées perpendiculairement à une direction d'extension principale des lames, qui est identique, la lame support, la première lame à abouter et la deuxième lame à abouter étant préférentiellement identiques.

Par « vêture » ou « platelage », s'étendent tout élément formant un parement, un habillage, un bardage, préférentiellement horizontal, tel qu'une terrasse.

Par « lambourde » s'entend tout élément à même de jouer le rôle de support structurel pour une vêture. Cela comprend par exemple les lambourdes en tant que telles, ainsi que les profilés, ou encore les liteaux.

Par « lambourdes voisines » s'entend deux lambourdes disposées côte à côte et plus proches voisines. Autrement dit, aucune autre lambourde n'est disposée entre les deux lambourdes voisines.

Par « lame » s'entend tout élément destiné à former une vêture. Cela comprend par exemple les lames ou les planches.

Par « plat », « bout » et « chant » de lame s'entendent différentes surfaces de la lame qu'une personne du métier est à même d'interpréter. Un plat correspond par exemple à l'une des plus grandes surfaces de la lame. Le plat est par exemple visible lorsque la lame est installée. Un bout correspond par exemple à l'une des plus petites surfaces. Il est par exemple situé à l'une des extrémités de la lame. Un chant correspond par exemple à une surface étroite et longue de la lame, s'étendant par exemple d'une extrémité à l'autre de la lame. Il peut également être nommé « côté ».

Par « lèvre » s'entend une saillie s'étendant depuis le chant d'une lame. La lèvre peut être continue ou discontinue, par exemple formée de plots ou de protubérances alignés parallèlement à la direction principale dans laquelle s'étend la lame.

Par « membrure » ou « languette » s'entend un élément plan.

Par « lèvre s'étendant jusqu'au voisinage du bout » s'entend que la lèvre peut s'étendre sur le chant jusqu'à atteindre le bout ou s'étendre sur le chant en s'arrêtant à une certaine distance du bout. Ladite distance peut être interprétée à la lecture de la description détaillée.

Par « rainure » ou « gorge » s'entendent une cavité ou un évidement débouchant longiligne. Une rainure ou une gorge présente généralement une ouverture, par laquelle une lèvre peut être insérée.

Par « rainures disposées dos à dos » s'entend que les rainures sont orientées de sorte que les fonds des deux ouvertures sont proches l'un de l'autre, tandis que les ouvertures des rainures sont éloignées l'une de l'autre.

Par « lèvre insérée dans la rainure » ou « membrure insérée dans la gorge » et « gorge insérée sur la membrure » ou « rainure insérée sur la lèvre » s'entendent la même opération consistant à faire pénétrer la lèvre ou la membrure dans la gorge ou la rainure.

Un mode de réalisation du procédé d'aboutage 9 va maintenant être décrit en référence aux figures 1 à 7. Ce procédé permet de produire un ensemble selon l'invention dont deux exemples sont représentés par les figures 5 et 6. Le procédé d'aboutage vise à réduire une contrainte sur le placement des lambourdes pour fabriquer une vêture à partir de lames, tout en offrant une robustesse mécanique proche, voire égale, à celle d'une vêture selon l'art antérieur.

La figure 1 représente une vue en perspective d'un exemple d'étape du procédé d'aboutage 9. Elle présente également différents éléments mis en oeuvre par ce procédé. Les éléments une fois assemblés forment une vêture (on indiquera simplement par « vêture » l'ensemble finalisé, pouvant être par exemple une terrasse).

Tel que représenté dans la figure 1 et partiellement dans les figures 3, 4a et 4b, l'ensemble des éléments mis en œuvre comprend :
- des premières et deuxièmes lambourdes 41, 42 ;
- une première lame support 1 ;
- une première lame à abouter 2 ;
- une deuxième lame à abouter 3 ; et
- une première pièce de jonction 5.

La première lame support 1 est destinée à fournir une solidité mécanique aux lames à abouter. La première lame support 1 présente deux plats 13, 14 opposés l'un à l'autre et constituant les plus grandes faces de la lame support 1. L'un des plats 13 est par exemple destiné à être monté sur les lambourdes 41, 42, ou fixé en regard des lambourdes 41, 42, tandis que l'autre des plats 14 est par exemple destiné à être vu, une fois la vêture assemblée.

La première lame support 1 présente au moins un premier chant 11 et dans la pratique deux chants 11 et 12 opposés l'un à l'autre. Les chants 11, 12 correspondent par exemple à des grands côtés de la lame support 1. Le premier chant 11 présente au moins une gorge 110, séparant ledit chant 11 en deux lèvres 111, 121 respectivement inférieure et supérieure. La gorge 110 peut s'étendre sur toute la longueur du chant 11 ou uniquement sur une partie du chant, par exemple là où la pièce de jonction 5 doit être fixée.

Les premières et deuxième lames à abouter 2, 3 présentent également chacune deux plats 25, 26, 35, 36 formant également les grandes faces des lames à abouter 2, 3. Les premiers plats 25, 35 des lames à abouter 2, 3 sont par destinés à être montés sur les lambourdes 41, 42, ou fixés en regard des lambourdes 41, 42, Les deuxième plats 26, 36, sont par exemple destinés à être les faces visibles, une fois la vêture assemblée.

Chacune des lames à abouter 2, 3 comprend au moins un premier chant 23, 33 formé par l'un des grands côtés de chaque lame 2, 3. Dans la pratique, chaque lame à abouter 2, 3 comprend deux chants 23, 24, 33, 34. Les deux chants 23, 24, 33, 34 d'une même lame 2, 3 forment par exemple les grands côtés opposés. Pour distinguer les premiers chants 23, 33 des lames à abouter 2, 3, il s'agit des chants s'alignant lorsque les lames 2, 3 sont aboutées.

Chacune des lames à abouter 2, 3 présente également au moins un bout 21, 31 formé par l'un des petits côtés de chaque lame 2, 3 et dans la pratique, deux bouts généralement disposés au niveau des extrémités des lames à abouter 2, 3.

Les premiers chants 23, 33 présentent, de manière similaire à la première lame support 1, des gorges 230, 330. Chaque gorge 230, 330 sépare les premiers chants 23, 33 en deux lèvres 231, 232, 331, 332, formant respectivement des lèvres inférieures et supérieures. Les gorges 230, 330 peuvent s'étirer sur toute la longueur des chants 23, 33 correspondants (autrement dit d'un bout à l'autre de la lame). Toutefois, elles peuvent être localisées au voisinage du bout 21, 31 à abouter. Elles peuvent s'étendre sur une distance, mesurée depuis le bout 21, 31 à abouter, comprise entre 5 cm et 15 cm et préférentiellement supérieure à 5 cm ou 15 cm. Idéalement, cette distance est supérieure ou égale à la moitié de la longueur de la pièce de jonction 5.

Dans le mode de réalisation illustré (et particulièrement visible sur les figures 3 et 4), chaque lèvre inférieure 231, 331 s'étendent sur le premier chant jusqu'à atteindre le bout 21, 31 de la lame. D'une manière alternative, chaque lèvre inférieure 231, 331 peut s'étendre sur le premier chant des lames à abouter 2, 3 en s'arrêtant à distance des bouts 21, 31.

Il est avantageux que la première lame support 1 et les lames à abouter 2, 3 soient identiques. Ainsi, chacune des lames 1, 2, 3 peut jouer le rôle d'une lame support ou d'une lame à abouter. Puisque la fabrication d'une vêture consiste généralement à agencer les lames les unes à côtés des autres, en agencent l'aboutement des lames en quinconce, une lame à abouter peut donc également servir de lame support à d'autres lames à abouter.

Les différentes lames 1, 2, 3 peuvent être réalisées à partir de matière naturelle (telle que du bois), en matière plastique, en matière composite (telle qu'un mélange de plastique avec des fibres naturelles ou synthétiques), ou en métal (par exemple en aluminium), voire en ciment.

Un mode de réalisation de la première pièce de jonction 5, telle qu'utilisée dans les figures 1, 3, 4a, 4b, 5 et 6, est illustrée par les figures 2a et 2b. La première pièce de jonction 5 forme une pièce monobloc ou monolithique, c'est à dire d'un seul tenant. Elle est de préférence fabriquée dans une seule matière. Dans les modes de réalisation illustrés, elle présente une forme en H. Elle comprend deux rainures 51, 52, préférentiellement parallèles l'une à l'autre mais disposées dos à dos. Les rainures 51, 52 s'étendent sur toute la longueur de la première pièce de jonction 5. De plus, les rainures 51, 52 débouchent sur les extrémités de la première pièce de jonction 5. En d'autres termes, elles ne sont pas bouchées, mais au contraire, ouvertes. Ainsi, et en l'absence de pointes 55 (décrites ci-dessous), il est possible de faire coulisser une lèvre dans chaque rainure 51, 52 de la première pièce 5. Autrement dit, la première pièce de jonction 5 présente la forme d'un H d'une extrémité à l'autre.

La pièce de jonction 5 peut comprendre une âme 54 séparant les deux rainures 51, 52. L'âme 54 forme ainsi le fond de chaque rainure 51, 52. La première pièce 5 comprend également des membrures 53, 56 inférieures et supérieures (dites également « haute » et « basse ») formant les côtés des deux rainures 51, 52. Autrement dit, l'âme 54 et les membrures 53, 56 forment les rainures 51, 52. Les membrures 53, 56 et les rainures 51, 52 sont configurées pour que :
- la première rainure 51 soit configurée pour coopérer avec la lèvre inférieure 111 de la première lame support 1 ; et
- la deuxième rainure 52 soit configurée pour coopérer avec chacune des lèvres inférieures 231, 331 des première et deuxième lames à abouter 2, 3.

La membrure 53 est configurée pour coopérer avec la gorge 110 de la lame support 1 et les gorges 230, 330 des lames à abouter 2, 3.

La première rainure 51 est par exemple configurée pour que la lèvre inférieure 111 de la première lame support 1 soit insérée en plaçant la lèvre inférieure 111 parallèlement à la première rainure 51, en vis-à-vis de la première rainure 51 (par exemple orientée parallèlement à la direction Y dans la figure 2a), et insérée dans la première rainure 51 suivant un déplacement perpendiculaire à la première rainure 51. Ce mode de mise en oeuvre de l'insertion de la lèvre inférieure 111 dans la première rainure 51 est préféré car il permet de fixer la première pièces 5 sur une lame support 1 déjà installée. Cette insertion doit être réalisée de sorte que la membrure supérieure 53 pénètre également dans la gorge 110 de la lame support 1. Ainsi, la membrure supérieure 53 peut également supporter un effet mécanique appliqué par la lèvre supérieure 112.

Suivant le même esprit, la deuxième rainure 52 peut être configurée pour que les lèvres inférieures 231, 331 des première et deuxième lames à abouter 2, 3 puissent être insérées suivant les mêmes modes d'insertion, c'est à dire suivant un mouvement perpendiculaire à la deuxième rainure 52 ou par coulissage des lèvres inférieures 231, 331 dans la deuxième rainure 52.

Une fois insérée dans les rainures 51, 52, les lèvres inférieures 11, 231, 331 des lames 1, 2, 3 sont disposées entre les membrures supérieure 53 et inférieure 56. La membrure inférieure 56 s'étend alors en partie sur le plat inférieur 14, 26 de la lame 1, 2. Lorsqu'un effort est exercé sur une lame, cet effort est reporté sur l'autre lame grâce à la pièce de jonction 5. Toutefois, pour éviter une rotation de la pièce de jonction 5 permettant aux lames de se désengager, la membrure inférieure peut être configurée pour être plus large que la membrure supérieure 53 de la pièce 5. De la sorte, la membrure inférieure 56 s'étend plus loin contre le plat inférieure 14, 26 de la lame 1, 2 en bloquant la rotation de la pièce de jonction 5. Pour une membrure supérieure 53 présentant une largeur L53 de 23 mm, la membrure inférieure 56 présente par exemple une largeur L56 comprise entre 25 mm et 30 mm, par exemple 28 mm.

Dans un mode de réalisation avantageux, les lèvres inférieures 111, 231, 331 de la première lame support 1 et des lames à abouter 2, 3 sont identiques, par exemple, tant en forme qu'en dimension. Ainsi, il importe peu de savoir quelle est la lèvre inférieure 111, 231, 331 qui est présentée devant l'une des rainures 51, 52 puisqu'elles peuvent toutes coopérer de la même façon avec l'une quelconque des rainures 51, 52. Ainsi, la pièce de jonction 5 peut être tournée de sorte que les rainures 51, 52 soient permutées sans pour autant nuire à la solidité structurelle des lames 1, 2, 3 installées. Il est également avantageux que les gorges 110, 230, 330 des différentes lames soient identiques, tant en forme qu'en dimension. Ainsi, la pièce de jonction 5 peut être tournée sans pour autant nuire à la solidité structurelle de l'installation.

Dans un mode de réalisation, les rainures 51, 52 peuvent coopérer avec les lèvres inférieures 111, 231, 331 par serrage. Autrement dit, les rainures 51, 52 peuvent présenter un ajustement nul par rapport aux lèvres inférieures 111, 231, 331. Par « ajustement », on entend une différence entre les côtes des rainures 51, 52 et les côtes des lèvres 111, 231, 331. Grâce à l'ajustement nul, les rainures 51, 52 serrent les lèvres 111, 231, 331, empêchant leur glissement. Le serrage est préférentiellement dimensionné pour que les lèvres 111, 231, 331 puissent être insérées à la main, par exemple en pressant la lame contre la pièce de jonction 5. Le serrage peut également être dimensionné pour que l'insertion des lèvres 111, 231, 331 soit réalisé au moyen d'un maillet manipuler par un utilisateur.

Chaque rainure 51, 52 peut par exemple présenter une hauteur d'ouverture H51 préférentiellement constante sur toute la longueur de la pièce de jonction 5 et comprise entre 8,5 mm et 8,9 mm. La lèvre 111, 231, 331 à insérer présente alors une épaisseur, mesurée perpendiculairement à un plan principal dans lequel s'étend la lame 1, 2, 3, préférentiellement inférieure ou égale à la hauteur d'ouverture H51, par exemple inférieure ou égale à 8,9 mm, par exemple égale à 8,5 mm.

La hauteur d'ouverture H51 peut être supérieure à l'épaisseur de la lèvre. Si l'insertion est facilitée, la lèvre n'est en revanche pas fortement maintenue. La largeur d'ouverture peut être comprise entre 1 % et 110 % de l'épaisseur de la lèvre. Il est préférable que la hauteur d'ouverture H51 soit égale à l'épaisseur de la lèvre. Ainsi la lèvre est serrée dans la rainure et y est fermement maintenue.

L'ajustement des deux rainures 51, 52 par rapport aux différentes lèvres 111, 231, 331 peut être différent. De la sorte, la fixation de la pièce de jonction 5 sur l'une des lames, par exemple sur la lame support 1, peut être fait à la main. Ainsi, un opérateur peut aisément enlever et replacer la pièce de jonction 5 à une position différente sur la première lame support 1. La fixation de la pièce de jonction 5 sur les lèvres 231, 331 peut être réalisée au moyen d'un maillet pour verrouiller ces dernières dans la pièce de jonction 5.

Les gorges 110, 230, 330 destinées à accueillir la membrure supérieure 53 peut également présenter un ajustement avec la membrure supérieure 53 tel qu'il faille utiliser un maillet pour insérer l'un dans l'autre. Toutefois, la contrainte au niveau de la gorge peut être relâchée, pour faciliter l'insertion de la pièce de jonction 5 sur les lames 1, 2, 3. Pour une membrure présentant une épaisseur H53 de 3,5 mm, les gorges 110, 230, 330 peuvent présenter une largeur comprise entre 3,5 mm et 5 mm et préférentiellement entre 4 mm et 5 mm.

Dans un mode de réalisation indépendant d'un serrage ou complémentaire au serrage, l'une des rainures 51, 52 ou les deux rainures 51, 52 peuvent comprendre un moyen permettant d'empêcher le glissement des lèvres 111, 231, 331. Il s'agit par exemple de dents 55 s'étendant dans les rainures 51, 52. Les dents 55 sont par exemple disposées dans le fond des rainures 51, 52. Elles s'étendent par exemple depuis la paroi 54 et en direction de l'ouverture de chacune des rainures 51, 52. Ainsi, lors de l'insertion d'une des lèvres 111, 231, 331 dans l'une des rainures 51, 52, les dents 55 pénètrent dans ladite lèvre. Ainsi, le glissement de la lèvre dans la rainure est empêché. Il est préférable que les dents 55 présentent une dureté strictement supérieure à la dureté des lames 1, 2, 3.

Les dents 55 peuvent présenter une forme de pointe, s'étendent perpendiculairement à la paroi 54 et depuis cette dernière. Elles peuvent présenter une forme d'arête (telles qu'illustrées sur les figures 2a et 2b) s'étendant depuis la paroi 54 et contre l'une des membrures 53, 56 ou contre chaque membrure 53, 56 de manière alternée. Que les dents 55 soient en pointes ou en arêtes, elles s'étendent préférentiellement dans la direction d'insertion de la lèvre. De la sorte elles n'empêchent pas l'insertion mais bloque uniquement le coulissement dans la rainure.

Les dents 55 peuvent participer au serrage des lèvres, ainsi les rainures 51, 52 sont plus simples à réaliser puisqu'il n'est plus nécessaire d'avoir un ajustement parfait. Les dents 55 présentent par exemple une forme en biseau s'étendant depuis le bord de la membrure 53, 56 et s'élargissent à mesure qu'elles se rapprochent de l'âme 54. Au plus large, elles peuvent présenter un élargissement H55 égale à un tiers de la hauteur des ouvertures H51, soit environ 3 mm.

La pièce de jonction 5 peut être fabriquée en métal (par exemple en aluminium), dans une matière plastique ou une matière composite, par exemple en polypropylène avec des fibres de verre. Pour que l'effet de rétention des dents soit optimal, il est préférable que les dents présentent une dureté bien supérieure à la dureté des lèvres 111, 231, 331. La pièce 5, comme les dents 55, sont par exemple en métal ou en composite tandis que les lames 1, 2, 3 (et donc les lèvres 111, 231, 331) sont en bois, en matière plastique (par exemple en « PVC ») ou en matière composite.

Dans les figures 2a, 2b, 3, 4a et 4b, la pièce de jonction 5 présente une forme en H. Elle comprend notamment une âme 54 et deux membrures 53, 56 complémentaires. L'âme 54 s'étend par exemple parallèlement à la direction Y et perpendiculairement à un plan {X, Y} (un repère orthogonal {X ; Y ; Z} est représenté dans les figures 1 à 4). Les membrures supérieures et inférieure 53, 56 s'étendent alors également parallèlement à la direction Y et parallèlement au plan {X ; Y} et plus particulièrement l'une au-dessus de l'autre. L'âme 54 joint les deux membrures 53, 56 entre elles. De la sorte, la section (dans un plan {X ; Z}) de la pièce de jonction 5 forme une section en H. Les membrures 53, 56 et l'âme 54 forment alors les rainures 51, 52 de la pièce 5, chacune des membrures 53, 56 formants un des côtés de ladite rainure 51, 52.

Les membrures 53, 56 peuvent présenter un bord doux, par exemple rond, pour guider et faciliter l'insertion des lèvres 111, 231, 331 dans les rainures 51, 52. Ces bords doux facilitent également l'insertion de la membrure supérieure 53 dans les gorges 110, 230, 330 dans des lames 1, 2, 3. Les membrures 53, 56 représentées dans les figures 2a, 2b, 3, 4a et 4b sont droites.

Dans les figures 1, 3, 4a et 4b, les lèvres 111, 231, 331 des lames 1, 2, 3 forment des lèvres dites « inférieures ». La jonction de la pièce de jonction 5 sur l'une des lames 1, 2, 3 peut être fait au niveau de ces lèvres inférieures 111, 231, 331. Chacun des premiers chants 11, 23, 33 présente avantageusement une lèvre supérieure 112, 232, 332 (pouvant également être appelée « lèvre supplémentaire »). Les lèvres inférieures et supérieures 111, 231, 331, 112, 232, 332 résultent de la formation d'une gorge 110, 230, 330 dans les chants 11, 23, 33. Ces lèvres sont préférentiellement parallèles l'une à l'autre.

Par chant 11 de la lame support 1 présente par exemple une lèvre supérieure 109, parallèle à la lèvre 111 inférieure. De la même manière, les chants 23, 33 des lames à abouter 2, 3 peuvent présenter des lèvres supérieure 232, 332, parallèles aux lèvres inférieures 231, 331.

Dans un mode de réalisation préféré, chaque chant 11, 23, 33 présente une lèvre inférieure 111, 231, 331 et une lèvre supérieure 112, 232, 332. Ainsi, lorsque la pièce de jonction 5 est insérée sur la lame, sa membrure supérieure 53 est disposée entre ces deux lèvres. Dès lors, un effort appliqué sur une lame 1, 2, 3 peut s'appliquer, au moins en partie, sur la membrure supérieure 53 par l'intermédiaire de la lèvre supérieure 112, 232, 332 du chant en question. La lèvre inférieure applique, de son côté, une partie de l'effort dans la rainure 51, 52 (et par exemple sur la membrure inférieure 56).

Dans un mode de réalisation équivalent, chaque chant 11, 23, 33 peut présenter seulement une seule des deux lèvres et en l'occurrence seulement la lèvre inférieure 111, 231, 331. Cette lèvre inférieure est par exemple formée par un usinage asymétrique du chant 11, 23, 33. Dès lors, l'insertion de la pièce de jonction 5 sur la lame revient à insérer la lèvre inférieure 111, 231, 331 dans la rainure 51, 52 correspondantes. En l'absence de gorge, la membrure supérieure 52 vient alors seulement épouser une partie supérieure de la lèvre inférieure. L'intégralité de l'effort appliqué sur la lame est alors reportée sur la lèvre inférieure. Pour des matériaux tendres, il est avantageux que la lèvre inférieure présente alors une hauteur H231 représenter une partie substantielle de la hauteur du chant H2 dans laquelle elle a été usinée, par exemple entre 40 % et 80 % de la hauteur H2 du chant (dans les figures, seule les hauteurs H231 et H2 de la lèvre inférieure 231 et de la première lame à abouter sont illustrée, toutefois cela peut s'appliquer à toutes les lames.

Lorsque les lames 1, 2, 3 sont fixées à la pièce de jonction 5, les lèvres supérieures 11, 232, 332 permettent de masquer en partie la pièce de jonction 5. La membrure supérieure 53 de la pièce 5 peut être partiellement ou complètement masquée par la lèvre supérieure 112, 232, 332 correspondante. La vêture est alors plus esthétique puisque l'on aperçoit plus les pièces de jonction 5. Il peut également être plus sûr, puisque les lèvres supérieures 107, 232, 332 jouent également le rôle de protection permettant à une personne marchant sur la vêture de ne pas trébucher ou déplacer les pièces de jonction 5.

Alternativement, la pièce de jonction 5 peut également se fixer sur les lèvres supérieures 112, 232, 332 au lieu de se fixer sur les lèvres inférieures 111, 231, 331. Ce cas de figure correspond à une pièce de jonction 5 retournée. Les enseignements décrits ici s'appliquent alors en considérant que les lèvres supérieures 112, 232, 332 deviennent les lèvres inférieures 111, 231, 331 et inversement. Cela peut être intéressant pour des parements esthétiques, tels que des voiles verticaux comme des bardages à claire-voie, si ce type de parement n'est pas destiné à de la circulation de personne.

Dans un mode de réalisation, illustré par les figures 8 et 9, la deuxième rainure 52 de la pièce de jonction 5 peut comprendre une première protubérance 58 séparant la deuxième rainure 52 en deux portions. Les lames à abouter 2, 3 peuvent alors être insérée dans chacune de ces portions de la rainure 52 en étant au moins séparée par la première protubérance 58. Cette protubérance 58 joue alors le rôle d'entretoise d'aboutage en permettant d'offrir un moyen d'abouter facilement les lames sans avoir à mesurer la distance entre les lames 2, 3. Cette première protubérance 58 est avantageusement uniquement dans la deuxième rainure 52 ou tout du moins, dans la rainure qui est destinée à accueillir les lames à abouter. La première rainure 51, destinée à accueillir la lame support 1 est préférentiellement libre, pour ne pas gêner l'insertion de la lame support 1.

La première protubérance 58 forme une paroi dans la deuxième rainure 52, en s'étendant depuis l'âme 54 de la pièce 5 jusqu'aux bords des membrures supérieure et inférieure 53, 56. Cette protubérance 58 permet par exemple d'espace les lames à abouter 2, 3 d'une distance comprise entre 1 mm et 5 mm, et préférentiellement entre 2 mm et 4 mm, par exemple 3 mm. La première protubérance 58 mesure par exemple une épaisseur, mesurée parallèlement à la direction principale dans laquelle s'étend la deuxième rainure 52, comprise entre 1 mm et 5 mm, et préférentiellement entre 2 mm et 4 mm, par exemple 3 mm. La première protubérance 58 est par exemple disposée en milieu de la deuxième rainure 52.

Dans un mode de réalisation complémentaire ou alternatif, également illustré par les figures 8 et 9, la pièce de jonction 5 comprend une deuxième protubérance 57 apte à former une entretoise entre les bouts 21, 32 des lames à abouter 2, 3. À la différence de la première protubérance, cette deuxième protubérance 57 n'est pas disposée dans la deuxième rainure 52 mais sur la membrure supérieure 53 de la pièce 5. Elle est disposée sur un bord de la membrure 53 et uniquement sur la partie de la membrure supérieure 53 qui forme une paroi de la deuxième rainure 52. De la sorte, cette deuxième protubérance 57 ne gêne par l'insertion de la lame support 1 tout en formant une entretoise entre les lames à abouter 2, 3. De manière similaire à la première protubérance, la deuxième protubérance 57 mesure une épaisseur, mesurée parallèlement à la direction principale dans laquelle s'étend la deuxième rainure 52, comprise entre 1 mm et 5 mm, et préférentiellement entre 2 mm et 4 mm, par exemple 3 mm.

L'aboutage de lames 2, 3 consiste à mettre en regard, voir en contact, les bouts 21, 31 de deux lames à abouter 2, 3. Le procédé d'aboutage 9 selon l'invention est remarquable en ce qu'il permet de réaliser une connexion mécanique entre les deux bouts en regard 21, 31, fournissant une vêture solide, pouvant résister à un poids conséquent appliqué au niveau des bouts 21, 31 des lames à abouter 2, 3. Le procédé présente l'avantage supplémentaire d'offrir une connexion mécanique ne nécessitant pas l'emploi d'une lambourde supplémentaire pour venir renforcer les lames à abouter 2, 3 au niveau des bouts 21, 31 et permet de gérer les porte-à-faux des lames aboutées.

La figure 7 représente schématiquement l'enchaînement des étapes du procédé d'aboutage 9. La figure 1 montre une de ces étapes.

Dans une première étape antérieure, une pluralité de lambourdes a été déposée sur la surface à couvrir. La figure 1 ne montre que deux d'entre elles. Ces première et deuxième lambourdes 41, 42 sont disposées côte à côte et parallèles l'une à l'autre. En particulier elles s'étendent parallèlement à la direction X. Les deux lambourdes sont voisines l'une de l'autre, autrement dit, il n'y a pas de lambourde supplémentaire disposée entre ces deux lambourdes. Dans cet exemple, les lambourdes 41, 42 sont des profilés métalliques.

Dans une deuxième étape, également antérieure à la figure 1, la première lame support 1 est fixée à deux lambourdes 41, 42 et, dans le cas présent, au niveau d'une extrémité de ces lambourdes 41, 42. La première lame support 1 est par exemple fixée aux lambourdes 41, 42 au moyen de fixations 6 telles que décrites dans le brevet FR312535 B1 ou telles que décrites dans le brevet FR3019201 B1. La première lame support 1 est fixée sur les lambourdes 41, 42 par des pièces de fixation 6 qui sont différentes des pièces de jonction 5. Les pièces de fixation 6 coopèrent d'une part avec les lèvres des différentes lames et d'autres part avec les lambourdes 41, 42, ce qui n'est pas le cas de la pièce de jonction 5. La première lame support 1 peut également être fixée aux lambourdes 41, 42 par vissage.

La lame support 1 est orientée perpendiculairement aux deux lambourdes 41, 42, c'est à dire selon la direction Y. Alternativement, elle peut être posée avec un angle de différent par rapport aux lambourdes 41, 42, par exemple 45°.

Dans une troisième étape, antérieure à la figure 1, la première pièce de jonction 5 a été fixée 91 sur la lame support 1 en insérant la première rainure 51 de ladite pièce 5 sur la lèvre 111 de la lame support 1. La pièce de jonction 5 a été insérée, par exemple à la main, en poussant la première rainure 51 sur la lèvre inférieure 111 de la lame support 1. La pression appliquée sur la première pièce de jonction 5 est par exemple perpendiculaire au chant 11 de la lame support 1. La première pièce de jonction 5 est disposée entre les deux lambourdes 41, 42, par exemple équidistante des deux lambourdes 41, 42 ou plus proche d'une des deux lambourdes 41, 42.

L'étape illustrée par la figure 1 correspond à la fixation 92 de la première lame à abouter 2 sur la pièce de jonction 5. La lèvre inférieure 231 de la première lame à abouter 2 est insérée dans la deuxième rainure 52 de la pièce de jonction 5. La lèvre inférieure 231 de la première lame à abouter 2 est par exemple présentée devant la deuxième rainure 52 et appuyée contre cette dernière suivant un mouvement perpendiculaire au chant 11 de la lame support 1. Lors de cette étape, la pièce de jonction 5 est orientée de sorte que la membrure supérieure 53 de la pièce de jonction soit introduite dans la gorge 230 de la première lame à bouter 2. Dans le cas où la deuxième rainure 51 de la pièce de jonction 5 est configurée pour serrer la lèvre inférieure 231 de la première lame à abouter 2, l'insertion de la lèvre inférieure 231 peut être faite au moyen d'un maillet. La première lame à abouter 2 est positionnée de sorte qu'elle puisse être fixée sur la première lambourde 41. La première lame à abouter 2 est ensuite fixée à la première lambourde 41 grâce à un moyen de fixation 6 tel que décrit précédemment, ou par vissage.

La lèvre inférieure 231 de la première lame à abouter 2 est préférentiellement insérée de manière à n'occuper qu'une portion, et en particulier la moitié, de la deuxième rainure 52. La deuxième rainure 52 présente ainsi une partie libre dans laquelle une autre lèvre peut être insérée. La membrure supérieure 53 est elle aussi en partie libre.

La figure 5 montre une deuxième étape du procédé d'aboutage 9. Elle permet de former un sous-ensemble de vêture. Dans cette étape, la deuxième lame à abouter 3 est fixée 93 à la pièce de jonction 5. En particulier, la deuxième lame à abouter 3 est fixée sur la pièce de jonction 5 en insérant la partie libre de la membrure supérieure 53 de la pièce de jonction 5 dans la gorge 330 de la deuxième lame à abouter 3 et en insérant la lèvre inférieure 331 de la deuxième lame à bouter 3 dans la portion libre de la deuxième rainure 52 de la pièce de jonction 5.

La lèvre 331 de la deuxième lame à abouter 3 est par exemple présentée devant la portion libre de la deuxième rainure 52. Elle est ensuite appuyée contre cette dernière, suivant un mouvement perpendiculaire au chant 11 de la lame support 1. Le mouvement est matérialisé dans la figure 5 par des flèches épaisses noires. Dans le cas où la deuxième rainure 51 de la pièce de jonction 5 est configurée pour serrer la lèvre de la deuxième lame à abouter 3, l'insertion de la lèvre 331 peut être également faite au moyen d'un maillet. La deuxième lame à abouter 3 est ensuite fixée à la deuxième lambourde 42, au moyen d'une pièce de fixation 6 telle que présentée précédemment ou par vissage.

Ainsi, chacune des lames à abouter 2, 3 repose, d'une part sur une lambourde 41, 42 et d'autre part sur la première pièce de jonction 5. Ainsi, même en appliquant une force sur les bouts 21, 31 des lames à abouter 2, 3, la pièce de jonction 5 évite leur flexion en reportant les efforts sur la première lame support 1. Cette dernière, en appui contre les lambourdes 41, 42, permet de soutenir les bouts 21, 31 des lames à abouter 2, 3.

Les figures 5 et 6 montrent le déroulement d'une étape supplémentaire permettant de renforcer l'aboutage.

Les lames à abouter 2, 3 présentent chacune un deuxième chant 24, 34. Il correspond par exemple, pour chacune des lames 2, 3, au chant opposé au premier chant 23, 33 décrit précédemment. Selon un exemple, pour chaque lame à abouter 2, 3, les deux chants sont disposés de manière symétrique par rapport à un plan médian de ladite lame 2, 3, le plan médian s'étendant selon une direction principale d'extension de la lame 2, 3 (ici selon une direction parallèle à l'axe Y du repère orthogonal {X ; Y ; Z}). Ledit deuxième chant 24, 34 de chaque lame à abouter 2, 3 présente également une gorge 240, 340 s'étendant au moins sur une portion du chant et jusqu'au bout 21, 31. Cette gorge sépare, au moins au voisinage du bout 21, 31, le chant 24, 34 en deux lèvres sensiblement parallèles, une lèvre inférieure 241, 341 et une lèvre supérieure 242, 342. Les lèvres inférieures 241, 341 peuvent s'étendre depuis une partie du chant 24, 34 et jusqu'à atteindre le bout 21, 31 voire sur tout le chant 24, 34, d'un bout à l'autre.

Le renforcement nécessite également une deuxième lame support 1 et une deuxième pièce de jonction 5. Cette deuxième lame support 1 et la deuxième pièce de jonction 5 vont être fixées sur les lames à abouter 2, 3 déjà installées pour permettre un report d'effort sur la deuxième lame support 1.

La deuxième lame support 1 présente un deuxième chant 12 présentant une gorge 120 séparant, au moins localement, le chant 12 en deux lèvres 121, 122 (non visibles sur les figures 1, 5 et 6). La deuxième pièce de jonction 5 est similaire, voire identique, à la première pièce de jonction 5 décrite en référence aux figures 2a et 2b. En particulier, les première et deuxième rainures 51, 52 sont configurées pour coopérer, respectivement, avec chacune des lèvres inférieures 241, 341 des deuxièmes chants 24, 34 des lames à abouter 2, 3 et la lèvre inférieure 121 du deuxième chant 12 de la deuxième lame support 1.

Comme indiqué précédemment, il est avantageux que toutes les lames 1, 2, 3 mises en œuvre soient identiques ou structurellement similaires de manière à pouvoir être permutées sans incidence sur la vêture assemblée.

Le renforcement de l'aboutage comprend, dans un premier temps (par exemple illustré par la figure 5), la fixation 94 de la deuxième pièce de jonction 5 sur les première et deuxième lames à abouter 2, 3, ces dernières étant déjà aboutées. La deuxième pièce de jonction 5 peut donc être insérée sur les lèvres inférieure 241, 341 des deuxième chants 24, 34 des première et deuxième lames à abouter 2, 3 dans une seule étape. La deuxième pièce de jonction 5 est par exemple disposée de sorte que la première rainure 51 soit en regard des lèvres inférieures 241, 341 de ces deuxièmes chants 24,34 et ensuite insérée sur ces lèvres inférieure 241, 341, par exemple au moyen d'un maillet. La simple présence de la deuxième pièce de jonction 5 permet déjà de maintenir les lames à abouter 2, 3 alignées et offrir ainsi une meilleure robustesse à un effort.

La deuxième pièce de jonction 5 est par exemple placée en regard de la première pièce de jonction 5 déjà installée. Elle est par exemple disposée entre les première et deuxième lambourdes 41, 42.

Dans un second temps (par exemple illustré par la figure 6), le renforcement de l'aboutage peut comprendre la fixation de la deuxième lame support 1 sur la deuxième pièce de jonction 5. La lèvre inférieure 121 de la deuxième lame support 1 est par exemple insérée dans la deuxième rainure 52 de la deuxième pièce de jonction 5. La deuxième lame support 1 est ensuite fixée contre les première et deuxième lambourdes 41, 42.

De la sorte, un effort exercé sur les lames à abouter 2, 3, au niveau de l'un et/ou l'autre des bouts 21, 31 est reporté sur les deux lames supports 1, disposées de chaque côté des lames à abouter 2, 3. Cet effort est ensuite reporté sur les lambourdes 41, 42 contre lesquelles les lames support 1 sont fixées.

La figure présente une variante de la pièce de jonction 5. Cette dernière peut présenter une membrure supplémentaire 59 s'étendant parallèlement aux membrures supérieure 53 et inférieure 56. L'âme 54 de la pièce de jonction dépasse alors la membrure supérieure 53 pour joindre la membrure supplémentaire. La pièce de jonction 5 présente alors des rainures supplémentaires 51', 52' pouvant coopérer avec les lèvres supérieures 232, 332, 112 des lames 1, 2, 3. De la sorte, la pièce de jonction 5 correspond à deux pièces de jonction 5 telles que décrites précédemment (par exemple en référence aux figures 2a et 2b) disposées tête bêche l'une sur l'autre avec les membrures supérieurs 53 confondues. Le dimensionnement des rainures supplémentaires 51', 52' peut donc se baser sur le dimensionnement des rainures 51, 52. La membrure supplémentaire 59 peut également être dimensionnée comme la membrure supérieure 53 ou la membrure inférieure 56. Les rainures supplémentaires 51', 52' peuvent également présenter des dents supplémentaires 55' pour mordre dans les lames. Ces dents supplémentaires 55' peuvent être dimensionnées comme les dents 55 des première et deuxième rainures 51, 52.

Les étapes et enseignements relatifs à l'aboutage, décrits précédemment, peuvent être répétés en considérant la deuxième lame support 1 comme étant le nouveau point de départ, c'est à dire comme étant une première lame support 1.

L'invention n'est pas limitée aux modes de réalisations précédemment décrits et s'étend à tous les modes de réalisation couverts par l'invention.

## Revendications

1. Procédé d'aboutage (9) de lames à partir de :
• une première lambourde (41) et une deuxième lambourde (42) voisines l'une de l'autre ;
• une lame support (1) présentant un chant (11), ledit chant présentant une gorge (110) séparant, au moins en partie, le chant en une lèvre inférieure (111) et une lèvre supérieure (112) ;
• une première lame à abouter (2) et une deuxième lame à abouter (3), les deux lames à abouter présentant chacune un bout (21, 31) et au moins un premier chant (23, 33), ledit premier chant de chaque lame à abouter présentant une gorge (230, 330) séparant, au moins au voisinage du bout, le premier chant en une lèvre inférieure (231, 331) et une lèvre supérieure (232, 332) ; et
• une pièce de jonction (5) comprenant une première rainure (51) et une deuxième rainure (52) et une membrure supérieure (53), les deux rainures étant disposées dos à dos, la membrure supérieure formant une paroi de la première rainure et une paroi de la deuxième rainure, la membrure supérieure étant configurée pour coopérer avec la gorge de la lame support, la première rainure (51) étant configurée pour coopérer avec la lèvre inférieure de la lame support, la membrure supérieure étant configurée pour coopérer avec chacune des gorges des première et deuxième lames à abouter et la deuxième rainure étant configurée pour coopérer avec chacune des lèvres inférieures des premiers chants des première et deuxième lames à abouter,
le procédé d'aboutage comprenant les étapes suivantes :
• fixer (91) la lame support sur les première et deuxième lambourdes ;
• fixer (92) la pièce de jonction sur la lame support en insérant la membrure supérieure de la pièce de jonction dans la gorge de la lame support et en insérant la première rainure de la pièce de jonction sur la lèvre inférieure de la lame support, la pièce de jonction étant disposée entre la première lambourde et la deuxième lambourde ;
• fixer (93) la première lame à abouter sur la pièce de jonction en insérant la membrure supérieure de la pièce de jonction dans la gorge de la première lame à abouter et en insérant la lèvre inférieure du premier chant de la première lame à abouter dans la deuxième rainure de la pièce de jonction et en laissant libre une portion de la deuxième rainure de la pièce de jonction, la première lame à abouter reposant sur la première lambourde ;
• fixer (94) la deuxième lame à abouter sur la pièce de jonction en insérant la membrure supérieure de la pièce de jonction dans la gorge de la deuxième lame à abouter et en insérant la lèvre inférieure du premier chant de la deuxième lame à abouter dans la portion libre de la deuxième rainure de la pièce de jonction, la deuxième lame à abouter reposant sur la deuxième lambourde ;
la pièce de jonction étant uniquement portée par la lame support et les première et la deuxième lames à abouter.

2. Procédé d'aboutage (9) selon la revendication 1, dans lequel les première et deuxième lames à abouter (2, 3) présentent chacune un deuxième chant (24, 34), ledit deuxième chant de chaque lame à abouter présentant une gorge (240, 340) séparant, au moins au voisinage du bout (21, 31), le deuxième chant en au moins une lèvre inférieure (241, 341) et une lèvre supérieure (242, 342), le procédé d'aboutage comprenant un renforcement de l'aboutage à partir de :
• une lame support (1) additionnelle présentant un chant (12), ledit chant présentant une gorge séparant, au moins en partie, le chant en une lèvre inférieure et une lèvre supérieure ;
• une pièce de jonction (5) additionnelle comprenant une première rainure (51), une deuxième rainure (52) et une membrure supérieure (53), les deux rainures étant disposées dos à dos, la membrure supérieure formant une paroi de la première rainure et une paroi de la deuxième rainure, la membrure supérieure étant configurée pour coopérer avec chacune des gorges des deuxièmes chants des première et deuxième lames à abouter, la première rainure étant configurée pour coopérer avec chacune des lèvres inférieures des deuxième chants des lames à abouter, la membrure supérieure étant configurée pour coopérer avec la gorge de la lame support additionnelle, la deuxième rainure étant configurée pour coopérer avec la lèvre inférieure de la lame support additionnelle,
le renforcement de l'aboutage comprenant les étapes suivantes :
• fixer (95) la pièce de jonction additionnelle sur les première et deuxième lames à abouter en insérant la membrure supérieure de la pièce de jonction additionnelle dans la gorge du deuxième chant de la première lame à abouter et dans la gorge du deuxième chant de la deuxième lame à abouter et en insérant la première rainure de la pièce de jonction additionnelle sur la lèvre inférieure du deuxième chant de la première lame à abouter et sur la lèvre inférieure du deuxième chant de la deuxième lame à abouter, la pièce de jonction additionnelle étant disposée entre la première lambourde (41) et la deuxième lambourde (42) ;
• fixer (96) la lame support additionnelle sur la pièce de jonction additionnelle en insérant la membrure supérieure de la pièce de jonction additionnelle dans la gorge de la lame support additionnelle et en insérant la lèvre inférieure de la lame support additionnelle dans la deuxième rainure de la pièce de jonction additionnelle ; et
• fixer (97) la lame support additionnelle sur les première et deuxième lambourdes,
la pièce de jonction additionnelle étant uniquement portée par la lame support additionnelle et les première et la deuxième lames à abouter.

3. Procédé selon l'une des revendications 1 ou 2, dans lequel l'insertion de la membrure supérieure (53) de la pièce de jonction (5) dans la gorge (110) de la lame support (1) et l'insertion de la première rainure (51) de la pièce de jonction (5) sur la lèvre inférieure (111) de la lame support (1) sont réalisées par un déplacement de la pièce de jonction orienté perpendiculairement au chant (11) de la lame support.

4. Procédé selon l'une des revendications 1 à 3, dans lequel l'insertion de la membrure supérieure (53) de la pièce de jonction (5) dans la gorge (230) de la première lame à abouter (2) et l'insertion de la lèvre inférieure (231) du premier chant (23) de la première lame à abouter (2) dans la deuxième rainure (51) de la pièce de jonction (5) est réalisé par un déplacement de la première lame à abouter orienté perpendiculairement au chant (11) de la lame support.

5. Ensemble pour vêture, susceptible d'être obtenu au moyen du procédé selon l'une des revendications 1 à 4 comprenant :
• une première lambourde (41) et une deuxième lambourde (42) voisines l'une de l'autre ;
• une lame support (1), présentant un chant (11) présentant une gorge (110) séparant, au moins en partie, le chant en une lèvre inférieure (111) et une lèvre supérieure (112) ;
• une première lame à abouter (2) et une deuxième lame à abouter (3), les deux lames à abouter présentant chacune un bout (21, 31) et un premier chant (23, 33), ledit premier chant de chaque lame à abouter présentant une gorge (230, 240) séparant, au moins au voisinage du bout, le premier chant en une lèvre inférieure (231, 331) et une lèvre supérieure (232, 332) ; et
• une pièce de jonction (5) comprenant une première rainure (51), une deuxième rainure (52) et une membrure supérieure (53), les deux rainures étant disposées dos à dos, la membrure supérieure formant une paroi de la première rainure et une paroi de la deuxième rainure, la membrure étant configurée pour coopérer avec la gorge de la lame support, la première rainure étant configurée pour coopérer avec la lèvre inférieure de la lame support et la deuxième rainure étant configurée pour coopérer avec chacune des lèvres inférieures des premiers chants des première et deuxième lames à abouter,
la lame support étant fixée sur les première et deuxième lambourdes, la pièce de jonction étant fixée sur la lame support, la membrure supérieure de la pièce de jonction étant insérée dans la gorge de la lame support, la première rainure de la pièce de jonction étant insérée sur la lèvre inférieure de la lame support, la pièce de jonction étant disposée entre la première lambourde et la deuxième lambourde, la première lame à abouter étant fixée sur la pièce de jonction, la membrure supérieure de la pièce de jonction étant insérée dans la gorge de la première lame à abouter, la lèvre inférieure du premier chant de la première lame à abouter étant insérée dans une première partie de la deuxième rainure de la pièce de jonction, la première lame reposant sur la première lambourde, la deuxième lame à abouter étant fixée sur la pièce de jonction, la membrure supérieure de la pièce de jonction étant insérée dans la gorge de la deuxième lame à abouter, la lèvre inférieure du premier chant de la deuxième lame à abouter étant insérée dans une deuxième partie de la deuxième rainure de la pièce de jonction, la deuxième lame reposant sur la deuxième lambourde, la pièce de jonction étant uniquement portée par la lame support et les première et deuxième lames à abouter.

6. Ensemble selon la revendication 5, dans lequel l'ajustement entre la première rainure (51) de la pièce de jonction (5) et la lèvre inférieure (111) de la lame support (1) est configuré pour que la première rainure de la pièce de jonction et la lèvre inférieure de la lame support coopèrent par serrage, ledit ajustement étant préférentiellement choisi pour permettre une insertion de la lèvre inférieure de la lame support dans la première rainure de la pièce de jonction à la main ou au moyen d'un maillet manipulé par un utilisateur.

7. Ensemble selon l'une des revendications 5 ou 6, dans lequel l'ajustement entre :
la deuxième rainure (52) de la pièce de jonction (5) et la lèvre inférieure (231) du premier chant (23) de la première lame à abouter (2) ; et
• la deuxième rainure (52) de la pièce de jonction et la lèvre inférieure (331) du premier chant (33) de la deuxième lame à abouter (3)
est configuré pour que :
• la deuxième rainure de la pièce de jonction et la lèvre inférieure du premier chant de la première lame à abouter coopèrent par serrage ; et
• la deuxième rainure de la pièce de jonction et la lèvre inférieure du premier chant de la deuxième lame à abouter coopèrent par serrage,
ledit ajustement étant préférentiellement choisi permettre une insertion des lèvres inférieures des premier chants des première et deuxième lames à abouter dans la deuxième rainure de la pièce de jonction à la main ou au moyen d'un maillet manipulé par un utilisateur.

8. Ensemble selon l'une des revendications 5 à 7, dans lequel la pièce de jonction (5) comprend une âme (54) séparant les deux rainures (51, 52), ladite âme formant une entretoise entre la lèvre inférieure (111) de la lame support (1) et les lèvres inférieure (231, 331) des premiers chants (23, 33) des première et deuxième lames à abouter (2, 3).

9. Ensemble selon l'une des revendications 5 à 8, dans lequel les, respectivement, première et deuxième rainures (51, 52) de la pièce de jonction (5) comprennent des dents (55) configurées pour mordre dans, respectivement, la lèvre inférieure (111) de la lame support (1) et les lèvres inférieures (231, 331) des premiers chants (23, 33) des première et deuxième lames à abouter (2, 3).

10. Ensemble selon la revendication 9, dans lequel chaque dent (55) forme une arête ou une pointe s'étendant principalement selon une direction (X) perpendiculaire à la direction (Y) principale d'extension de l'âme (54) de la pièce de jonction (5).

11. Ensemble selon l'une des revendications 5 à 10, dans lequel la deuxième rainure (52) de la pièce de jonction (5) comprend une première protubérance apte à former une entretoise entre les bouts (21, 32) des première et deuxième lames à abouter (2, 3), ladite première protubérance séparant la deuxième rainure en deux portions.

12. Ensemble selon l'une des revendications 5 à 11, dans lequel la pièce de jonction (5) comprend une deuxième protubérance (57) apte à former une entretoise entre les bouts (21, 32) des première et deuxième lames à abouter (2, 3), ladite deuxième protubérance étant disposée sur la membrure supérieure (53) de la pièce de jonction.

13. Ensemble selon l'une des revendications 5 à 12, dans lequel la pièce de jonction (5) comprend une membrure inférieure (56), s'étendant parallèlement à la membrure supérieure (53) de la pièce de jonction (5), la membrure inférieure de la pièce de jonction formant une autre paroi de la première rainure (51) et une autre paroi de la deuxième rainure (52), la membrure inférieure présentant une largeur (L56) strictement supérieure à une largeur (L53) de la membrure supérieure.

14. Ensemble selon l'une des revendications 5 à 13, dans lequel la lame support (1), la première lame à abouter (2) et la deuxième lame à abouter (3) présentent des sections, considérées perpendiculairement à une direction d'extension principale des lames, qui est identique, la lame support, la première lame à abouter et la deuxième lame à abouter étant préférentiellement identiques.
